# EUROPÄISCHE PATENTANMELDUNG

(11) **EP 3 804 535 A1**
(43) Veröffentlichungstag der Anmeldung: **14.04.2021**
(21) Anmeldenummer: 19202566.6
(22) Anmeldetag: 10.10.2019
(51) Int. Cl.: A24B 13/00, A24B 15/10, A24B 15/16, A24B 15/167, A24B 15/28, A24B 15/30, A24B 15/42, A24F 1/30

(54) **SHISHA-STEINE**

(71) Anmelder: VitaSalts AG, 9496 Balzers (LI)
(72) Erfinder: Endler, Stephan, 8232 Merishausen (CH)
(74) Vertreter: Michalski Hüttermann & Partner Patentanwälte mbB

(57) **Zusammenfassung**

Die vorliegende Erfindung betrifft einen Shisha-Stein zur Verwendung als Shishatabak-Ersatz vorgeschlagen, wobei der Shisha-Stein einen Poren aufweisenden mineralischen Körper und eine zumindest Teilweise in den Poren angeordnet verdampfbare Zusammensetzung zum Inhalieren auf, wobei die verdampfbare Zusammensetzung zumindest aufweist eine Basisflüssigkeit, Aroma, optional Tabakextrakt, und optional Nikotin, und wobei die Basisflüssigkeit zumindest eines von Propylenglycol, Polyethylenglycol, Glycerin und Wasser. Ferner wird mit der Erfindung ein Verfahren zur Herstellung eines derartigen Shisha-Steins vorgeschlagen, sowie dessen Verwendung.

## Beschreibung

Die vorliegende Erfindung betrifft einen Shisha-Stein zur Verwendung als Shishatabak-Ersatz, sowie die Herstellung und Verwendung des Shisha-Steins.

Shishas sind Wasserpfeifen in denen zumeist Tabak geraucht wird, wobei der Tabak mit Kohle verbrannt, der Rauch zunächst durch ein mit Wasser gefülltes Gefäß gezogen wird und anschließend inhaliert wird. Es sind zahlreiche Tabaksorten mit zum Teil starker Aromatisierung bekannt, wobei der konsumierte Tabak nicht unbedingt auf der Tabakpflanze an sich basieren muss, sondern auch aus einem Ersatz wie beispielsweise aus Zuckerrohr hergestellt sein kann.

Shisha-Steine als Shishatabak-Ersatz sind an sich bekannt. Sie bestehen aus einem Feststoff und einer an den Feststoff gebundenen flüssigen Melasse, die mit einer Shisha verdampft und/oder verbrannt und konsumiert werden kann. Bekannte Shisha-Steine nehmen die Melasse jedoch nur langsam auf oder geben sie schlecht wieder ab, beziehungsweise nehmen überhaupt nur eine unzureichende Menge an dieser Flüssigkeit auf um eine ausreichende Dampfdauer zu erreichen. Bekannte Shisha-Steine bieten deswegen noch Verbesserungspotential.

Es ist daher die Aufgabe der vorliegenden Erfindung, einen verbesserten Shisha-Stein bereitzustellen.

Gelöst wird diese Aufgabe durch den Shisha-Stein gemäß Anspruch 1 sowie ferner durch das Verfahren zur Herstellung derartiger Shisha-Steine nach Anspruch 14 und deren Verwendung gemäß Anspruch 15. Bevorzugte Ausgestaltungen der Erfindung sind in den Unteransprüchen, in der Beschreibung und in dem Beispiel angegeben, wobei weitere in den Unteransprüchen oder in der Beschreibung oder dem Beispiel beschriebene oder gezeigte Merkmale einzeln oder in einer beliebigen Kombination einen Gegenstand der Erfindung darstellen können, wenn sich aus dem Kontext nicht eindeutig das Gegenteil ergibt.

Mit der Erfindung wird ein Shisha-Stein zur Verwendung als Shishatabak-Ersatz vorgeschlagen.

Im Detail weist der Shisha-Stein einen Poren aufweisenden mineralischen Körper und eine zumindest Teilweise in den Poren angeordnete verdampfbare Zusammensetzung zum Inhalieren auf, wobei die verdampfbare Zusammensetzung zumindest aufweist
- eine Basisflüssigkeit,
- Aroma,
- optional Tabakextrakt, und
- optional Nikotin,
und wobei die Basisflüssigkeit zumindest eines von Propylenglycol, Polyethylenglycol, Glycerin und Wasser umfasst.

Unter einem Poren aufweisenden mineralischen Körper ist im Sinne der Erfindung ein Körper, beispielsweise ein Korn, ein Partikel, ein Kiesel oder ein Stein zu verstehen, der aus einem mineralischen Material besteht und Poren aufweist.

Mineralisches Material ist im Sinne der Erfindung ein bei Normalbedingungen festes, zumeist kristallines Material zu verstehen, das durch geologische Prozesse herstellbar ist.

Dass der mineralische Körper Poren aufweisend bedeutet im Sinne der Erfindung, dass der mineralische Körper porös ist, also ein entsprechendes Hohlraumvolumen aufweist, das mit der Umgebung fluidisch verbunden ist.

Unter Nikotin ist im Rahmen der vorliegenden Erfindung das natürlich in den Blättern der Tabakpflanze vorkommende Alkaloid zu verstehen, das auch unter den Namen (S)-(-)-3-(1-Methyl-pyrrolidin-2-yl)pyridin, (S)-(-)-1-Methyl-2-(3-pyridyl)pyrrolidin, oder L-3-Pyridyl-N-methylpyrrolidin bekannt ist.

Unter Aroma ist im Sinne der vorliegenden Erfindung eine Verbindung oder eine Mischung von Verbindungen zu verstehen, die einen vorzugsweise angenehmen, charakteristischen Geschmack oder Geruch aufweist.

Unter Basisflüssigkeit ist im Sinne der vorliegenden Erfindung eine Flüssigkeit zu verstehen, die verdampfbar ist und in der das Aroma und optional das Nikotin und das Tabakextrakt lösbar ist.

Unter Inhalieren ist im Sinne der vorliegenden Erfindung das Einatmen von Gasen oder Aerosolen, insbesondere durch die Mundöffnung über die Mundhöhle in die Lunge. Dabei wird das Aufnehmen durch die Mundöffnung in die Mundhöhle, also ein Paffen, bereits als Inhalieren verstanden.

Darunter, dass die verdampfbare Zusammensetzung in der Poren angeordnet ist, ist zu verstehen, dass die verdampfbare Zusammensetzung an der Oberfläche der Poren des Poren aufweisenden mineralischen Körpers adsorbiert ist.

Im Vergleich zu bekannten Schischa-Steinen weisen die erfindungsgemäßen Shisha-Steine eine verbesserte Herstellbarkeit auf, da die erfindungsgemäße verdampfbare Zusammensetzung zum Inhalieren von dem Poren aufweisenden mineralischen Körper im Vergleich zu anderen Zusammensetzungen oder Körpern schneller absorbiert werden kann. Zudem kann durch die vorbeschriebenen Shisha-Steine eine verbesserte Dampfentwicklung beim Konsumieren mit einer Shisha erreicht werden, weil die beschriebene Zusammensetzung auch wieder besonders gut von dem Poren aufweisenden mineralischen Körper abgegeben werden kann. Weiter kann mit dem erfindungsgemäßen Shisha-Stein eine besonders langandauernde Dampfentwicklung beim Konsum erreicht werden, da der Poren aufweisende mineralische Körper besonders große Mengen der beschriebenen verdampfbare Zusammensetzung aufnehmen kann, insbesondere im Vergleich zu anderen Körpern und/oder anderen Zusammensetzungen.

In einer bevorzugten Ausgestaltung der Erfindung kann vorgesehen sein, dass der Shisha-Stein ein Gewichtsverhältnis von verdampfbarer Zusammensetzung zu mineralischem Körper aufweist in einem Bereich von größer oder gleich 0,5:1 bis kleiner oder gleich 1,5:1, bevorzugt von größer oder gleich 0,7:1 bis kleiner oder gleich 1,2:1, besonders bevorzugt von größer oder gleich 0,9:1 bis kleiner oder gleich 1:1.

Durch dieses Gewichtsverhältnis kann vorteilhafter Weise erreicht werden, dass die verdampfbare Zusammensetzung ausreichend gut von den Poren des mineralischen Körpers adsorbiert ist. Dadurch kann erreicht werden, dass die Shisha-Steine nicht ungewollt tropfen oder beim Anfassen ungewollt die Zusammensetzung abgeben. Somit kann die Handhabung der Shisha-Steine besonders einfach sein. Beispielsweise ist es dadurch nicht unbedingt notwendig Handschuhe bei der Vorbereitung einer Shisha mit Shisha-Steinen zu verwenden. Ferner kann durch das Gewichtsverhältnis vorteilhafter Weise erreicht werden, dass ausreichend viel verdampfbare Zusammensetzung in den Poren vorliegt. Dadurch kann sich eine besonders lange Verwendbarkeit ergeben. Eine mit den erfindungsgemäßen Shisha-Steinen bereitete Shisha kann demnach eine mit herkömmlichem Tabak vergleichbare Verwendungsdauer oder sogar eine erhöhte Verwendugnsdauer aufweisen.

In einer bevorzugten Ausgestaltung der Erfindung kann vorgesehen sein, dass die verdampfbare Zusammensetzung zumindest zu 80 Gew.-% bezogen auf die verdampfbare Zusammensetzung in den Poren des mineralischen Körpers angeordnet ist, bevorzugt zumindest zu 90 Gew.-%, besonders bevorzugt zumindest zu 95 Gew.-%.

Darunter ist zu verstehen, dass höchstens 20 Gew.-% der verdampfbaren Zusammensetzung bezogen auf die verdampfbare Zusammensetzung außerhalb der Poren des mineralischen Körpers angeordnet ist, bevorzugt höchstens 10 Gew.-%, besonders bevorzugt höchstens 5 Gew.-%.

Dadurch kann ebenfalls vorteilhafter Weise erreicht werden, dass die Shisha-Steine nicht ungewollt tropfen oder beim Anfassen ungewollt die Zusammensetzung abgeben. Insbesondere kann dadurch erreicht werden, dass die Shisha-Steine sich im Wesentlichen trocken anfassen.

In einer bevorzugten Ausgestaltung der Erfindung kann vorgesehen sein, dass eine Mischung einer Vielzahl der mineralischen Körper in Wasser einen basischen pH-Wert aufweist, wobei vorzugsweise eine Mischung aus 100 g einer Vielzahl der mineralischen Körper in 1 L Wasser einen pH-Wert in einem Bereich von größer oder gleich 8 bis kleiner oder gleich 10, besonders bevorzugt von größer oder gleich 8,5 bis kleiner oder gleich 9,5 aufweist.

Darunter ist zu verstehen, dass der Poren aufweisende mineralische Körper mit Wasser basisch reagiert.

Dadurch kann vorteilhafter Weise erreicht werden, dass die verdampfbare Zusammensetzung besonders gut von den Poren des mineralischen Körpers adsorbiert wird. Ohne an eine Theorie gebunden zu sein wird davon ausgegangen, dass die basisch reagierenden mineralischen Körper eine Adsorptionsgeschwindigkeit und eine Desorptionsgeschwindigkeit der verdampfbaren Zusammensetzung erhöhen. Dadurch ergibt sich eine weiter verbesserte Herstellbarkeit und eine bessere Dampfentwicklung bei der Verwendung.

In einer bevorzugten Ausgestaltung der Erfindung kann vorgesehen sein, dass der mineralische Körper im Wesentlichen aus einem expandierten mineralischen Material bestehen, vorzugsweise ausgewählt aus der Gruppe bestehend aus Bimsstein, Vulkanschlacke, Blähglas, Blähton, Blähschiefer, gesinterte Flugasche und Mischungen davon, wobei das expandierte mineralische Material besonders bevorzugt Bimsstein ist.

Das mineralische Material kann natürlich und/oder künstlich expandiert sein, beispielsweise durch einen Vulkanausbruch oder durch ein Glühen in einem Ofen.

Die vorbeschriebenen mineralischen Materialien können vorteilhafter Weise besonders geeignete Porendurchmesser und Porenvolumina aufweisen. Dadurch können die mineralischen Körper die verdampfbare Zusammensetzung besonders gut aufnehmen. Zudem sind die vorbeschriebenen mineralischen Materialien vorteilhafter Weise gesundheitlich vergleichsweise unbedenklich.

In einer bevorzugten Ausgestaltung der Erfindung kann vorgesehen sein, dass eine Vielzahl der mineralische Körper einen mittleren Äquivalenzdurchmesser D₅₀ gemessen durch Siebung nach DIN 66165-2:2016-08 aufweist in einem Bereich von größer oder gleich 1 mm bis kleiner oder gleich 8 mm, vorzugsweise von größer oder gleich 3 mm bis kleiner oder gleich 5 mm.

Dadurch kann vorteilhafter Weise erreicht werden, dass die mineralischen Körper eine ausreichend große Oberfläche aufweisen, um die verdampfbare Zusammensetzung mit einer guten Geschwindigkeit zu adsorbieren und zu desorbieren. Zudem ist dadurch die Oberfläche ausreichend klein, um ein ungewolltes Desorbieren zu verhindern. Ferner kann dadurch erreicht werden, dass das Porenvolumen der mineralischen Körper im Wesentlichen vollständig ausgenutzt werden kann.

In einer bevorzugten Ausgestaltung der Erfindung kann vorgesehen sein, dass der mineralische Körper ein Alkali-Aluminium-Silikat aufweist, vorzugsweise daraus besteht, wobei das Alkali-Aluminium-Silikat vorzugsweise aufweist, bezogen auf das Alkali-Aluminium-Silikat:
- größer oder gleich 12 Gew.-% bis kleiner oder gleich 19 Gew.-%, vorzugsweise größer oder gleich 15 Gew.-% bis kleiner oder gleich 16 Gew.-%, Al₂O₃;
- größer oder gleich 0 Gew.-% bis kleiner oder gleich 5 Gew.-%, vorzugsweise größer oder gleich 1 Gew.-% bis kleiner oder gleich 3 Gew.-%, Fe₂O₃;
- größer oder gleich 0 Gew.-% bis kleiner oder gleich 2 Gew.-%, vorzugsweise größer oder gleich 0,5 Gew.-% bis kleiner oder gleich 1 Gew.-%, CaO;
- größer oder gleich 1 Gew.-% bis kleiner oder gleich 7 Gew.-%, vorzugsweise größer oder gleich 3 Gew.-% bis kleiner oder gleich 5 Gew.-%, K₂O;
- größer oder gleich 11 Gew.-% bis kleiner oder gleich 19 Gew.-%, vorzugsweise größer oder gleich 14 Gew.-% bis kleiner oder gleich 16 Gew.-%, Na₂O; und
- größer oder gleich 48 Gew.-% bis kleiner oder gleich 76 Gew.-%, vorzugsweise größer oder gleich 59 Gew.-% bis kleiner oder gleich 66,5 Gew.-%, SiO2.

Unter einem Alkali-Aluminium-Silikat ist im Sinne der Erfindung eine chemische Verbindung aus der Gruppe der Silikate zu verstehen, die neben SiO₄-Tetraedern auch Aluminiumoxid Alkalimetalloxid aufweist. Alkalimetalle sind im Sinne der vorliegenden Erfindung die Elemente der ersten Hauptgruppe des Periodensystems der Elemente, mit Ausnahme von Wasserstoff.

Es versteht sich, dass das Alkali-Aluminium-Silikat die vorbeschriebenen Oxide im Wesentlichen nicht gediegen aufweist, sondern eine Verbindung aus der entsprechenden Kombination von Elementen ist.

Dadurch kann vorteilhafter Weise erreicht werden, dass das mineralische Material nach einer Expansion eine vorteilhafte Porengröße und ein vorteilhaftes Porenvolumen aufweist. Zudem kann dadurch vorteilhafter Weise erreicht werden, dass die mineralischen Körper basisch mit Wasser reagieren, wodurch sich eine vorteilhafter Adsorptions- und Desorptionsgeschwindigkeit ergibt.

In einer bevorzugten Ausgestaltung der Erfindung kann vorgesehen sein, dass eine Vielzahl der mineralischen Körper eine Schüttdichte aufweist in einem Bereich von größer oder gleich 250 kg/m³ bis kleiner oder gleich 900 kg/m³, vorzugsweise von größer oder gleich 350 kg/m³ bis kleiner oder gleich 450 kg/m³.

Unter der Schüttdichte ist die Dichte einer Schüttung gemessen nach DIN 53468:1974-12 zu verstehen.

Dadurch kann vorteilhafter Weise erreicht werden, dass die mineralischen Körper eine Größe aufweisen, die eine angenehme Handhabung erlaubt. Zudem kann dadurch erreicht werden, dass die mineralischen Körper ein vorteilhaftes Porenvolumen aufweisen, wodurch sich eine besonders lange Verwendungsdauer ergibt.

In einer bevorzugten Ausgestaltung der Erfindung kann vorgesehen sein, dass der mineralische Körper in Wasser nach 30 Minuten Wasser in einer Menge bezogen auf das Gewicht des mineralischen Körpers in einem Bereich von größer oder gleich 50 Gew.-% bis kleiner oder gleich 100 Gew.-% aufnimmt, bevorzugt von größer oder gleich 85 Gew.-% bis kleiner oder gleich 95 Gew.-%.

Darunter ist zu verstehen, dass der mineralische Körper, wenn er für 30 Minuten unter Normalbedingungen in einen Überschuss von Wasser gegeben wird nach 30 Minuten 50 % bis 100 % seines Gewichts an Wasser aufnimmt.

Dadurch kann vorteilhafter Weise erreicht werden, dass der Shisha-Stein innerhalb kurzer Zeit nahezu vollständig mit der verdampfbaren Zusammensetzung beschickt werden kann. Somit können die erfindungsgemäßen Shisha-Steine besonders gut herstellbar sein.

In einer bevorzugten Ausgestaltung der Erfindung kann vorgesehen sein, dass die verdampfbare Zusammensetzung das Tabakextrakt aufweist, wobei das Tabakextrakt durch Extraktion mit organischem Lösemittel, vorzugsweise Ethanol, aus Tabakblättern extrahiert ist, wobei das Tabakextrakt vorzugsweise einen Nikotingehalt aufweist in einem Bereich von größer oder gleich 1 Gew.-% bis kleiner oder gleich 5 Gew.-%, bezogen auf das Tabakextrakt.

Dadurch kann vorteilhafter Weise erreicht werden, dass der Shisha-Stein einerseits einen guten Geschmack aufweist und andererseits einen angenehm konsumierbaren Nikotingehalt.

In einer bevorzugten Ausgestaltung der Erfindung kann vorgesehen sein, dass die verdampfbare Zusammensetzung das Tabakextrakt in einer Menge bezogen auf die verdampfbare Zusammensetzung aufweist in einem Bereich von größer oder gleich 0,1 Gew.-% bis kleiner oder gleich 15 Gew.-%, vorzugsweise von größer oder gleich 0,2 Gew.-% bis kleiner oder gleich 1 Gew.-%.

Dadurch kann vorteilhafter Weise erreicht werden, dass die Adsorbierbarkeit und die Verdampfbarkeit der verdampfbaren Zusammensetzung nicht übermäßig eingeschränkt wird. Insbesondere wird durch den vorbeschriebenen Tabakextraktgehalt die Polarität, der Dampfdruck und die Viskosität der verdampfbaren Zusammensetzung nicht negativ beeinflusst.

In einer bevorzugten Ausgestaltung der Erfindung kann vorgesehen sein, dass die verdampfbare Zusammensetzung das Nikotin in einer Menge bezogen auf die verdampfbare Zusammensetzung aufweist in einem Bereich von größer oder gleich 1 mg/mL bis kleiner oder gleich 100 mg/mL bezogen auf die Zusammensetzung, vorzugsweise in einem Bereich von größer oder gleich 2 mg/mL bis kleiner oder gleich 20 mg/mL, beispielsweise in einem Bereich von größer oder gleich 4 mg/mL bis kleiner oder gleich 10 mg/mL.

Dadurch kann vorteilhafter Weise erreicht werden, dass der Shisha-Stein einen angenehm konsumierbaren Nikotingehalt aufweist.

In einer bevorzugten Ausgestaltung der Erfindung kann vorgesehen sein, dass die verdampfbare Zusammensetzung das Aroma in einer Menge bezogen auf die verdampfbare Zusammensetzung aufweist in einem Bereich von größer oder gleich 5 Gew.-% bis kleiner oder gleich 15 Gew.-%.

Dadurch kann vorteilhafter Weise erreicht werden, dass der Shisha-Stein einen angenehmen Geschmack und/oder Geruch erzeugt, ohne dass die Eigenschaften der verdampfbaren Zusammensetzung übermäßig negativ beeinflusst werden.

In einer bevorzugten Ausgestaltung der Erfindung kann vorgesehen sein, dass die Basisflüssigkeit eine Mischung aus Propylenglycol, Polyethylenglycol, Glycerin und Wasser ist.

Dadurch kann vorteilhafter Weise erreicht werden, dass sich Aromen, Tabakextrakt und Nikotin besonders zuverlässig mit der Basisflüssigkeit mischen lassen. Zudem kann die vorbeschriebene Mischung einen besonders dichten Dampf erzeugen, wodurch sich eine angenehme Verwendung ergibt.

In einer bevorzugten Ausgestaltung der Erfindung kann vorgesehen sein, dass die Basisflüssigkeit aufweist, bezogen auf die Basisflüssigkeit:
- größer oder gleich 0 Gew.-% bis kleiner oder gleich 90 Gew.-% Propylenglycol;
- größer oder gleich 0 Gew.-% bis kleiner oder gleich 20 Gew.-% Polyethylenglycol;
- größer oder gleich 0 Gew.-% bis kleiner oder gleich 20 Gew.-% Wasser; und
- größer oder gleich 0 Gew.-% bis kleiner oder gleich 90 Gew.-% Glycerin.

In einer bevorzugten Ausgestaltung der Erfindung kann vorgesehen sein, dass die Basisflüssigkeit eine Zusammensetzung aufweist bestehend aus Propylenglykol in einem Bereich von größer oder gleich 0 gew.-% bis kleiner oder gleich 90 gew.-%, Glycerin in einem Bereich von größer oder gleich 0 gew.-% bis kleiner oder gleich 90 gew.-% und Wasser in einem Bereich von größer oder gleich 0 gew.-% bis kleiner oder gleich 20 gew.-%.

Beispielsweise kann die Basisflüssigkeit vorteilhafter Weise ein Massenverhältnis von Propylenglykol zu Glycerin zu Wasser aufweisen von 55:35:10, alternativ von 50:50:0, weiter alternativ von 25:75:0, oder von 30:70:0, 0:80:20, oder auch 90:0:10.

Durch die vorbeschriebenen vorteilhaften Zusammensetzungen der Basisflüssigkeit kann erreicht werden, dass die verdampfbare Zusammensetzung besonders zuverlässig Adsorbiert und Desorbiert werden kann. Zudem kann erreicht werden, dass die Aromen eine gute Geschmacksentfaltung haben.

Mit der Erfindung wird ferner ein Verfahren zur Herstellung der vorbeschriebenen Shisha-Steinen vorgeschlagen.

Im Detail ist vorgesehen, dass das Verfahren zumindest die Verfahrensschritte aufweist:
- Vermischen von Aroma und Basisflüssigkeit und optional Tabakextrakt und/oder Nikotin unter erhalt einer verdampfbaren Zusammensetzung,
- optional Reifenlassen der verdampfbaren Zusammensetzung für eine Dauer in einem Bereich von größer oder gleich 1 Tag bis kleiner oder gleich 7 Tage, vorzugsweise größer oder gleich 3 Tage bis kleiner oder gleich 5 Tage,
- Vermischen der verdampfbaren Zusammensetzung mit Poren aufweisenden mineralischen Körpern unter Erhalt der Shisha-Steine, wobei die mineralischen Körper die verdampfbare Zusammensetzung zumindest teilweise adsorbieren,
- Optional Trocknen der Shisha-Steine.

Dadurch kann vorteilhafter Weise erreicht werden, dass die Shisha-Steine besonders zuverlässig hergestellt werden können.

Unter einem Reifen lassen ist insbesondere ein Lagern unter Normalbedingungen zu verstehen. Dadurch kann vorteilhafter Weise eine besonders gute Geschmacksentfaltung erreicht werden.

Unter einem Trocknen ist ein Entfernen von an den mineralischen Körpern äußerlich anhaftender verdampfbarer Zusammensetzung zu verstehen. Ein Trocknen kann bevorzugt ein Abtropfen, ein Filtrieren, ein Zentrifugieren oder ein Erwärmen, beispielsweise mit Infrarotstrahlung, sein. Dadurch kann vorteilhafter Weise erreicht werden, dass die Shisha-Steine gut gehandhabt werden können, beispielsweise ohne Handschuhe.

Mit der Erfindung wird ferner die Verwendung der vorbeschriebenen Shisha-Steine vorgeschlagen.

Im Detail ist vorgesehen, dass vorzugsweise eine Menge der Shisha-Steine in einem Shisha-Kopf einer Shisha mit glühender Kohle erhitzt wird, wobei die verdampfbare Zusammensetzung bei einem Saugen an einem Mundstück der Shisha von den mineralischen Körpern zumindest teilweise desorbiert wird und verdampft, wobei der Dampf der Zusammensetzung durch das Mundstück inhaliert werden kann.

Dadurch kann vorteilhafter Weise erreicht werden, dass der Dampf der Zusammensetzung einen besonders angenehmen Geschmack entfaltet.

Die Erfindung ist nachfolgend anhand eines bevorzugten Beispiels weiter erläutert. Das Beispiel zeigt eine mögliche Ausgestaltung der Erfindung. Prinzipiell sind jedoch auch Kombinationen oder Abwandlungen der Ausgestaltungen im Rahmen der Erfindung möglich.

### BEISPIEL 1

Es wurden 400 g Propylenglycol, 100 g Polyethylenglycol, 100 g Wasser und 400 g Glycerin miteinander verrührt. 895 g der erhaltenen Basisflüssigkeit wurden mit 100 g Aroma und 5 g Tabakextrakt versetzt. Unter Rühren wurde eine verdampfbare Zusammensetzung erhalten. Die Zusammensetzung wurde für 3 Tage stehen gelassen.

Es wurden 500 g eines porösen Bimssteins in Form von einer Vielzahl von Körpern mit einem Äquivalenzdurchmesser gemessen durch Siebung nach DIN 66165-2:2016-08 in einem Bereich von 3 mm bis 5 mm und einer Schüttdichte in einem Bereich von 390 kg/m³ bereitgestellt und unter Rühren mit 500 g der verdampfbaren Zusammensetzung versetzt.

Die verdampfbare Zusammensetzung wurde durch den Bimsstein nahezu vollständig adsorbiert und die erhaltenen Shisha-Steine wurde über einem Sieb abgetropft.

Die erhaltenen Shisha-Steine konnten als Shishatabak-Ersatz verwendet werden, indem eine Menge der Shisha-Steine in einem Shisha-Kopf einer Shisha mit glühender Kohle erhitzt wurde. Beim Saugen an dem Mundstück der Shisha ergab sich eine angenehme Dampfentwicklung mit gutem Geschmack.

## Patentansprüche

1. Shisha-Stein zur Verwendung als Shishatabak-Ersatz, wobei der Shisha-Stein einen Poren aufweisenden mineralischen Körper und eine zumindest Teilweise in den Poren angeordnete verdampfbare Zusammensetzung zum Inhalieren aufweist, wobei die verdampfbare Zusammensetzung zumindest aufweist
- eine Basisflüssigkeit,
- Aroma,
- optional Tabakextrakt, und
- optional Nikotin,
und wobei die Basisflüssigkeit zumindest eines von Propylenglycol, Polyethylenglycol, Glycerin und Wasser umfasst.

2. Shisha-Stein nach dem vorherigen Anspruch, wobei der Shisha-Stein ein Gewichtsverhältnis von verdampfbarer Zusammensetzung zu mineralischem Körper aufweist in einem Bereich von größer oder gleich 0,5:1 bis kleiner oder gleich 1,5:1, bevorzugt von größer oder gleich 0,7:1 bis kleiner oder gleich 1,2:1, besonders bevorzugt von größer oder gleich 0,9:1 bis kleiner oder gleich 1:1.

3. Shisha-Stein nach einem der vorherigen Ansprüche, wobei die verdampfbare Zusammensetzung zumindest zu 80 Gew.-% bezogen auf die verdampfbare Zusammensetzung in den Poren des mineralischen Körpers angeordnet ist, bevorzugt zumindest zu 90 Gew.-%, besonders bevorzugt zumindest zu 95 Gew.-%.

4. Shisha-Stein nach einem der vorherigen Ansprüche, wobei der mineralische Körper im Wesentlichen aus einem expandierten mineralischen Material bestehen, vorzugsweise ausgewählt aus der Gruppe bestehend aus Bimsstein, Vulkanschlacke, Blähglas, Blähton, Blähschiefer, gesinterte Flugasche und Mischungen davon, wobei das expandierte mineralische Material besonders bevorzugt Bimsstein ist.

5. Shisha-Stein nach einem der vorherigen Ansprüche, wobei eine Vielzahl der mineralische Körper einen mittleren Äquivalenzdurchmesser D₅₀ gemessen durch Siebung nach DIN 66165-2:2016-08 aufweist in einem Bereich von größer oder gleich 1 mm bis kleiner oder gleich 8 mm, vorzugsweise von größer oder gleich 3 mm bis kleiner oder gleich 5 mm.

6. Shisha-Stein nach einem der vorherigen Ansprüche, wobei der mineralische Körper ein Alkali-Aluminium-Silikat aufweist, vorzugsweise daraus besteht, wobei das Alkali-Aluminium-Silikat vorzugsweise aufweist, bezogen auf das Alkali-Aluminium-Silikat:
- größer oder gleich 12 Gew.-% bis kleiner oder gleich 19 Gew.-%, vorzugsweise größer oder gleich 15 Gew.-% bis kleiner oder gleich 16 Gew.-%, Al₂O₃;
- größer oder gleich 0 Gew.-% bis kleiner oder gleich 5 Gew.-%, vorzugsweise größer oder gleich 1 Gew.-% bis kleiner oder gleich 3 Gew.-%, Fe₂O₃;
- größer oder gleich 0 Gew.-% bis kleiner oder gleich 2 Gew.-%, vorzugsweise größer oder gleich 0,5 Gew.-% bis kleiner oder gleich 1 Gew.-%, CaO;
- größer oder gleich 1 Gew.-% bis kleiner oder gleich 7 Gew.-%, vorzugsweise größer oder gleich 3 Gew.-% bis kleiner oder gleich 5 Gew.-%, K₂O;
- größer oder gleich 11 Gew.-% bis kleiner oder gleich 19 Gew.-%, vorzugsweise größer oder gleich 14 Gew.-% bis kleiner oder gleich 16 Gew.-%, Na₂O; und
- größer oder gleich 48 Gew.-% bis kleiner oder gleich 76 Gew.-%, vorzugsweise größer oder gleich 59 Gew.-% bis kleiner oder gleich 66,5 Gew.-%, SiO₂.

7. Shisha-Stein nach einem der vorherigen Ansprüche, wobei eine Vielzahl der mineralischen Körper eine Schüttdichte aufweist in einem Bereich von größer oder gleich 250 kg/m³ bis kleiner oder gleich 900 kg/m³, vorzugsweise von größer oder gleich 350 kg/m³ bis kleiner oder gleich 450 kg/m³.

8. Shisha-Stein nach einem der vorherigen Ansprüche, wobei der mineralische Körper in Wasser nach 30 Minuten Wasser in einer Menge bezogen auf das Gewicht des mineralischen Körpers in einem Bereich von größer oder gleich 50 Gew.-% bis kleiner oder gleich 100 Gew.-% aufnimmt, bevorzugt von größer oder gleich 85 Gew.-% bis kleiner oder gleich 95 Gew.-%.

9. Shisha-Stein nach einem der vorherigen Ansprüche, wobei die verdampfbare Zusammensetzung das Tabakextrakt aufweist, wobei das Tabakextrakt durch Extraktion mit organischem Lösemittel, vorzugsweise Ethanol, aus Tabakblättern extrahiert ist, wobei das Tabakextrakt vorzugsweise einen Nikotingehalt aufweist in einem Bereich von größer oder gleich 1 Gew.-% bis kleiner oder gleich 5 Gew.-%, bezogen auf das Tabakextrakt.

10. Shisha-Stein nach einem der vorherigen Ansprüche, wobei die verdampfbare Zusammensetzung das Tabakextrakt in einer Menge bezogen auf die verdampfbare Zusammensetzung aufweist in einem Bereich von größer oder gleich 0,1 Gew.-% bis kleiner oder gleich 15 Gew.-%, vorzugsweise von größer oder gleich 0,2 Gew.-% bis kleiner oder gleich 1 Gew.-%.

11. Shisha-Stein nach einem der vorherigen Ansprüche, wobei die verdampfbare Zusammensetzung das Nikotin in einer Menge bezogen auf die verdampfbare Zusammensetzung aufweist in einem Bereich von größer oder gleich 1 mg/mL bis kleiner oder gleich 100 mg/mL bezogen auf die Zusammensetzung, vorzugsweise in einem Bereich von größer oder gleich 2 mg/mL bis kleiner oder gleich 20 mg/mL, beispielsweise in einem Bereich von größer oder gleich 4 mg/mL bis kleiner oder gleich 10 mg/mL.

12. Shisha-Stein nach einem der vorherigen Ansprüche, wobei die verdampfbare Zusammensetzung das Aroma in einer Menge bezogen auf die verdampfbare Zusammensetzung aufweist in einem Bereich von größer oder gleich 5 Gew.-% bis kleiner oder gleich 15 Gew.-%.

13. Shisha-Stein nach einem der vorherigen Ansprüche, wobei die Basisflüssigkeit eine Mischung aus Propylenglycol, Polyethylenglycol, Glycerin und Wasser ist.

14. Verfahren zur Herstellung von Shisha-Steinen nach einem der Ansprüche 1 bis 13, aufweisend zumindest die Verfahrensschritte:
- Vermischen von Aroma und Basisflüssigkeit und optional Tabakextrakt und/oder Nikotin unter erhalt einer verdampfbaren Zusammensetzung,
- optional Reifenlassen der verdampfbaren Zusammensetzung für eine Dauer in einem Bereich von größer oder gleich 1 Tag bis kleiner oder gleich 7 Tage, vorzugsweise größer oder gleich 3 Tage bis kleiner oder gleich 5 Tage,
- Vermischen der verdampfbaren Zusammensetzung mit Poren aufweisenden mineralischen Körpern unter Erhalt der Shisha-Steine, wobei die mineralischen Körper die verdampfbare Zusammensetzung zumindest teilweise adsorbieren,
- Optional Trocknen der Shisha-Steine.

15. Verwendung von Shisha-Steinen nach einem der Ansprüche 1 bis 13 als Shishatabak-Ersatz, wobei vorzugsweise eine Menge der Shisha-Steine in einem Shisha-Kopf einer Shisha mit glühender Kohle erhitzt wird, wobei die verdampfbare Zusammensetzung bei einem Saugen an einem Mundstück der Shisha von den mineralischen Körpern zumindest teilweise desorbiert wird und verdampft, wobei der Dampf der Zusammensetzung durch das Mundstück inhaliert werden kann.
